# EUROPÄISCHE PATENTSCHRIFT

(11) **EP 2 117 944 B1**
(45) Veröffentlichungstag und Bekanntmachung des Hinweises auf die Patenterteilung: **06.04.2011**
(21) Anmeldenummer: 08715466.2
(22) Anmeldetag: 11.02.2008
(51) Int. Cl.: B65D 21/02

(54) **BEHÄLTER**
CONTAINER
RÉCIPIENT

(30) Priorität: 09.02.2007 DE 102007007171; 12.02.2007 DE 202007002213 U
(43) Veröffentlichungstag der Anmeldung: 18.11.2009
(73) Patentinhaber: Jokey Plastik Wipperfürth GmbH, 51688 Wipperfürth (DE)
(72) Erfinder: BLUMENSCHEIN, Marcus, 51709 Marienheide (DE)
(74) Vertreter: Lippert, Stachow & Partner
(86) Internationale Anmeldenummer: PCT/DE2008/000233
(87) Internationale Veröffentlichungsnummer: WO 2008/095483

(56) Entgegenhaltungen:
- EP-A- 1 254 842
- DE-U1- 29 802 048
- US-A- 5 897 019

## Beschreibung

Die Erfindung betrifft einen Behälter mit einer Behälterwand, einem Behälterboden und einer Behälteröffnung, wobei sich die Behälterwand vom Boden zur Öffnung hin im Wesentlichen konisch erstreckt und die Innenseite der Behälterwand axial verlaufende, über den Umfang verteilte Stapelrippen aufweist (US 5 897 019).

Die an der Innenseite der Behälterwand angeordneten Stapelrippen dienen dazu, dass beim Stapeln mehrerer Behälter ineinander der jeweils obere Behälter in dem jeweils unteren Behälter abgestützt-werden kann, so dass die beiden konisch geformten Behälterwände sich nicht ineinander verklemmen. Aufgrund der Abstützung durch die Stapelrippen verbleibt zwischen den beiden Behälterwänden ein geringes Spiel, dass ein einfaches Trennen der ineinander gestapelten Behälter gestattet. Die durch die Stapelrippen abgestützten Behälter sind so ineinander angeordnet, dass der Randbereich der Behälteröffnung des jeweils oberen Behälters mit der Befestigungseinrichtung für den Tragbügel außerhalb der Behälteröffnung des jeweils unteren Behälters angeordnet ist.

Bei der Handhabung und dem Transport derartiger ineinander gestapelter Behälter kann es zu Instabilitäten der Lage der durch die Stapelrippen abgestützten Behälter kommen.

Der vorliegenden Erfindung liegt die Aufgabe zugrunde, Behälter der eingangs genannten Art bereit zu stellen, die die Stabilität der Lage ineinander gestapelter Behälter verbessern.

Die Aufgabe wird erfindungsgemäß dadurch gelöst, dass bei einem Behälter der eingangs genannten Art der Behälterboden im radial außen liegenden Bereich seiner Außenseite mit mindestens einer Ausnehmung versehen ist, in die beim Stapeln mehrerer Behälter ineinander mindestens eine Stapelrippe eines darunter angeordneten Behälters eingreifbar ist und dadurch die Behälter unverdrehbar zueinander festlegbar sind.

Aufgrund dieser Konstruktion wird der beim Stapeln mehrerer solcher Behälter jeweils oben liegende Behälter unverdrehbar auf den Stapelrippen des jeweils unten liegenden Behälters gehalten. Weiterhin können die ineinander gestapelten Behälter in einer vorbestimmten zueinander ausgerichteten Position angeordnet und gehalten werden. Dadurch wird eine weitestgehend stabile Lage der ineinander gestapelten Behälter während ihrer Handhabung oder ihres Transports gewährleistet.

Mindestens eine der Stapelrippen kann eine größere axiale Höhe vom Behälterboden aus als die übrigen Stapelrippen aufweisen, wobei ihre Höhendifferenz bezüglich der übrigen Stapelrippen mindestens der Tiefe der an der Außenseite des Behälterbodens angeordneten Ausnehmung entspricht.

In einer bevorzugten Ausbildung der Erfindung weist die Außenseite des Behälterbodens in seinem radial außen liegenden Bereich einen axial vorstehenden, im Wesentlichen umlaufenden Stehfuß auf, der mindestens eine Unterbrechung aufweist, die mindestens eine Ausnehmung am Behälterboden bildet.

Die mindestens Unterbrechung bei einem umlaufenden Stehfuß an der Unterseite des Behälterbodens erlaubt eine besonders einfache Herstellung der für den Eingriff mindestens einer Stapelrippe vorgesehenen Ausnehmung am Behälterboden.

Bei der Ausnehmung bzw. den Ausnehmungen kann es sich jedoch auch um geeignete Ausformungen des Randbereichs des Behälterbodens handeln, die zur Unterseite hin und vorzugsweise auch zur radialen Außenseite hin offen sind. Auch können am Behälterboden Stege oder Vorsprünge angeordnet sein, zwischen die ein oder mehrere oberen, d.h. zur Behälteröffnung weisenden Enden der Stapelrippen eingreifen und zwischen ihnen unverdrehbar um die Behälterachse gehalten werden.

Die Breite der Ausnehmungen in Umfangsrichtung des Behälterbodens kann etwas größer bemessen sein als die Breite der Stapelrippen in Umfangsrichtung der Behälterwand, so dass zwischen den oberen Enden der Stapelrippen und den Wänden der Ausnehmungen ein vorbestimmtes Spiel verbleibt.

Andererseits kann die Breite der Ausnehmungen geringfügig kleiner als die Breite der Stapelrippen gewählt sein, um eine vorbestimmte Klemmwirkung zwischen den oberen Enden der Stapelrippen und den Wandbereichen der Ausnehmungen zu erzielen. In diesem Falle lassen sich die ineinander gestapelten Behälter nur durch Überwindung der vorbestimmten Klemmkraft von einander trennen.

Die an der Innenseite der Behälterwand angeordneten Stapelrippen können, z.B. durch Spritzguss in einem Spritzgießwerkzeug, an die Behälterwand angeformt sein und eine zum Formen und Entformen des Behälters geeignete Geometrie aufweisen. Bevorzugt erstrecken sie sich vom Behälterboden aus.

Die Höhe der Stapelrippen bzw. deren Länge vom Behälterboden aus ist zweckmäßigerweise so bemessen, dass die Behälterwände ineinander gestapelter Behälter sich nicht verklemmen. Zwischen den Behälterwänden verbleibt ein geringes Spiel, das eine gegenseitige Ausrichtung ineinander gestapelter Behälter in einer vorbestimmten Orientierung erlaubt. Aufgrund der Anordnung der Stapelrippen und der mit diesen zusammenwirkenden Ausnehmungen am Behälterboden kann die gewünschte Orientierung der ineinander gestapelten Behälter festgelegt und durch den unverdrehbaren Eingriff der Stapelrippen in die Ausnehmungen während der Handhabung oder des Transports der Behälter beibehalten werden.

Andererseits können die Stapelrippen die gleiche Länge aufweisen, wobei der Behälterboden an seiner Außenseite mit mehreren Ausnehmungen versehen ist, in die beim Stapeln mehrerer Behälter ineinander die Stapelrippen eines darunter angeordneten Behältes eingreifen, wobei mindestens eine der Ausnehmungen durch Eingriff mindestens einer Stapelrippe in diese die Behälter unverdrehbar zueinander festlegt.

Insbesondere kann der Behälterboden an seiner Außenseite mit entsprechend zu den Stapelrippen über den Umfang verteilten Ausnehmungen versehen sein, in die jeweils die Stapelrippen eines darunter angeordneten Behälters eingreifen und die Behälter dadurch unverdrehbar um die Behälterachsen festlegbar sind.

Um eine genügende Stabilität bei der Abstützung einer Vielzahl von ineinander gestapelten Behältern und gegen Verdrehung dieser Behälter gegeneinander zu gewährleisten, weisen die Stapelrippen eine radiale Erstreckung von der Behälterwand auf, die zwischen dem ein- bis dreifachen der Wanddicke des Behälters in diesem Bereich entspricht. Vorzugsweise entspricht die radiale Erstreckung dem ein- bis zweifachen der Randdicke des Behälters.

Vorzugsweise ist die Behälteraußenwand nicht mit einem umlaufenden Flansch versehen. Die Behälteraußenwand ist vorzugsweise im Wesentlichen glatt und/oder vorsprungsfrei und/oder frei von Hinterschneidungen ausgebildet, gegebenenfalls mit Ausnahme der radial nach außen vorstehenden Haltebereiche für einen Tragbügel und den entsprechenden Verbindungsbereichen mit der Behälterwand.

Zwei Ausführungsbeispiele der Erfindung werden im Folgenden anhand der Zeichnung näher beschrieben. In der Zeichnung zeigen:
- Fig. 1: einen Längsschnitt durch ein Ausführungsbeispiel eines Behälters,
- Fig. 2: eine vergrößerte Ansicht des Bereichs A in Figur 1,
- Fig. 3: eine perspektivische Ansicht des in Figur 1 gezeig- ten Behälters ohne Deckel
- Fig. 4: eine perspektivische und aufgebrochene Darstellung des in Figur 3 gezeigten Behälters,
- Fig. 5: eine aufgebrochene Darstellung ineinander gestapel- ter Behälter nach den Figuren 1 bis 4,
- Fig. 6: eine vergrößerte Ansicht des Behälterbodens eines anderen Ausführungsbeispiels eines Behälters von un- ten und
- Fig. 7: eine Schnittdarstellung längs der Linie B-B in Figur 6.

Die Figuren 1 bis 4 zeigen ein Ausführungsbeispiel eines Behälters 1 mit einer Behälterwand 2, einem Behälterboden 3 und einer Behälteröffnung 4. Die Behälterwand 2 erstreckt sich vom Behälterboden 3 zur Behälteröffnung 4 hin im Wesentlichen konisch. An der Innenseite der Behälterwand 2 sind axial verlaufende, über den Umfang der Behälterwand 2 verteilte Stapelrippen 5 vorgesehen. Der Behälter ist aus Kunststoff durch Spritzguss zusammen mit den an seiner Innenseite angeformten Stapelrippen 5 gefertigt. Die Stapelrippen 5 dienen dazu, dass beim Stapeln mehrerer Behälter 1 vor Anbringung des Deckels 6 ein jeweils in den Behälter 1 angeordneter Behälter abgestützt werden kann, so dass ein Verklemmen der konisch verlaufenden Behälterwände 2 der beiden Behälter 1 vermieden wird. Zwischen den Behälterwänden 2 verbleibt aufgrund der Abstützung durch die Stapelrippen 5 ein geringes Spiel, so dass die beiden ineinander gestapelten Behälter 1 leicht wieder voneinander getrennt werden können.

Um einen in den Behälter 1 gestapelten Behälter 1 unverdrehbar gegenüber dem Behälter 1 festzulegen, ist der Behälterboden 3 im radial außen liegenden Bereich seiner Außenseite mit Ausnehmungen versehen, in die das zur Behälteröffnung 4 weisende Ende der Stapelrippen 5 des darunter und außenseitig angeordneten Behälters 5 eingreifen und dadurch die Behälter 1 unverdrehbar zueinander festlegen.

Die Ausnehmungen sind in dem durch die Figuren 1 bis 4 beschriebenen Ausführungsbeispiel als Unterbrechungen 7 eines im radial außen liegenden Bereich der Außenseite des Behälterboden 3 axial vorstehenden Stehfußes 8 ausgebildet. Wie insbesondere den Figuren 3 und 4 zu entnehmen ist, erstreckt sich der Stehfuß 8 ringförmig über den gesamten Umfang des Behälterbodens 3.

Der Stehfuß 8 kann weiterhin beim Stapeln mehrerer Behälter 1 mit daran befestigten Deckeln 6 in eine korrespondierende axiale Vertiefung im Randbereich 9 des Deckels 6 eines darunter angeordneten Behälters eingreifen, vgl. Fig.1, so dass aufeinander gestapelte Behälter 1 mit Deckeln 6 radial zueinander festgelegt sind und nicht aufeinander verrutschen können.

Die als Unterbrechungen 7 eines ringförmigen Stehfußes 8 geformten Ausnehmungen sind entsprechend den Stapelrippen 5 über den Umfang des Behälterbodens 3 verteilt angeordnet. Im vorliegenden Ausführungsbeispiel sind vier Stapelrippen 5 und entsprechend vier Unterbrechungen 7 des Stehfußes 8 vorgesehen, die einen Winkel von 90° zu den nächst benachbarten Stapelrippen 5 bzw. Unterbrechungen 7 angeordnet sind.

Figur 5 zeigt eine aufgebrochene Darstellung von zwei ineinandergestapelten Behältern nach den Figuren 1 bis 4. Der in der Figur obere Behälter 1 setzt hierbei mit dem Behälterboden 3 auf dem oberen Rand der Stapelrippe 5 auf. Zwischen den Behälterwänden 2 der beiden ineinandergestapelten Behälter 1 verbleibt ein Spiel, welches bei zentrierter Anordnung der Behälter den inneren Behälter vollumfänglich umgeben kann. Entsprechendes gilt auch bei einer Stapelung von Behältern nach dem weiter unten gezeigten Ausführungsbeispiel. Allgemein kann auch hier ein seitliches spiel zwischen den Behälterwänden 2 der ineinandergestapelten Behälter verbleiben. Auch im Bereich der Ausnehmung 10 können die Stapelstege mit seitlichem und/oder radialem Spiel in die Ausnehmung eingreifen, um so ein Festklemmen der Behälter in gestapeltem Zustand zu vermeiden, was unabhängig von dem Ausführungsbeispiel gelten kann.

In den Figuren 6 und 7 ist ein weiteres Ausführungsbeispiel für die unverdrehbare Festlegung ineinander gestapelter Behälter 1 dargestellt. Hier weist der Behälterboden 3 an seiner radialen Außenseite über den Umfang verteilte Ausnehmungen 10 auf, die als lokale Einformungen in den Behälterboden 3 ausgebildet sind. In die Ausnehmungen 10 greift jeweils der obere Rand einer Stapelrippe 5 eines darunter gestapelten Behälters 1 ein. Die Ausnehmungen 10 sind, wie aus Figur 6 hervorgeht, zur Unterseite sowie zur radialen Außenseite des Behälterbodens 3 hin offen.

### Behälter

### Bezugszeichenliste

- 1: Behälter
- 2: Behälterwand
- 3: Behälterboden
- 4: Behälteröffnung
- 5: Stapelrippe
- 6: Deckel
- 7: Unterbrechung
- 8: Stehfuß
- 9: Randbereich
- 10: Ausnehmung

## Patentansprüche

1. Behälter (1) mit einer Behälterwand (2), einem Behälterboden (3) und einer Behälteröffnung (4), wobei sich die Behälterwand (2) vom Boden zur Öffnung hin im Wesentlichen konisch erstreckt und die Innenseite der Behälterwand (2) axial verlaufende, über den Umfang verteilte Stapelrippen (5) aufweist, **dadurch gekennzeichnet , dass** der Behälterboden (3) im radial außen liegenden Bereich seiner Außenseite mit mindestens einer Ausnehmung (10) versehen ist, in die beim Stapeln mehrerer Behälter (1) ineinander mindestens eine Stapelrippen eines darunter angeordneten Behälters (1) eingreifbar ist und **dadurch** die Behälter (1) unverdrehbar zueinander festlegbar sind.

2. Behälter nach Anspruch 1, **dadurch gekennzeichnet , dass** der Behälterboden (3) an seiner Außenseite mit entsprechend zu den Stapelrippen (5) über den Umfang verteilten Ausnehmungen (10) versehen ist, in die jeweils eine Stapelrippe (5) des darunter angeordneten Behälters (1) eingreifbar ist und die Behälter (1) **dadurch** unverdrehbar um die Behälterachsen festlegbar sind.

3. Behälter nach einem der Anspruch 1 und 2, **dadurch gekennzeichnet , dass** die Außenseite des Behälterbodens (3) in seinem radial außen liegenden Bereich einen axial vorstehenden, im Wesentlichen umlaufenden Stehfuß (8) aufweist, der an entsprechend über seinen Umfang verteilten Stellen Unterbrechungen (7) aufweist, die die Ausnehmungen am Behälterboden (3) bilden.

4. Behälter nach einem der Ansprüche 1 bis 3, **dadurch gekennzeichnet , dass** mindestens drei Stapelrippen (5) vorgesehen sind.

5. Behälter nach einem der Ansprüche 1 bis 4, **dadurch gekennzeichnet , dass** vier Stapelrippen (5) vorgesehen sind, die jeweils in einem Winkel von 90° zu dem nächst benachbarten Stapelrippen (5) angeordnet sind, und die Ausnehmungen (10) am Behälterboden (3) ebenso angeordnet sind.

6. Behälter nach einem der Ansprüche 1 bis 5, **dadurch gekennzeichnet , dass** sich die Stapelrippen (5) vom Behälterboden (3) aus erstrecken.

7. Behälter nach einem der Ansprüche 1 bis 5, **dadurch gekennzeichnet , dass** die Stapelrippen (5) eine radiale Breite haben, die zwischen dem 1- bis 3-fachen der Wanddicke des Behälters (1) in diesem Bereich entspricht.

8. Behälter nach Anspruch 7, **dadurch gekennzeichnet , dass** die Stapelrippen (5) eine radiale Breite haben, die zwischen den 1- bis 2-fachen der Wanddicke des Behälters (1) in diesem Bereich entspricht.

## Claims

1. Container (1) with a container wall (2), a container bottom (3), and a container opening (4), where the container wall (2) extends essentially conically from the bottom to the opening and the inner side of the container wall (2) displays axially oriented stacking ribs (5), distributed around the circumference, **characterized in that** the radially outer area of the outer side of the container bottom (3) is provided with at least one recess (10) which, when stacking multiple containers (1) in each other, can be engaged by at least one stacking rib of a container (1) located beneath it, thereby fixing the containers (1) in place in non-rotating fashion relative to each other.

2. Container according to Claim 1, **characterized in that** the outer side of the container bottom (3) is provided with recesses (10) distributed around the circumference corresponding to the stacking ribs (5), which can each be engaged by a stacking rib (5) of a container (1) located beneath, whereby the containers (1) can be fixed in place in a manner preventing rotation about the container axis.

3. Container according to Claim 1 or 2, **characterized in that** the radially outer area of the outer side of the container bottom (3) displays an axially projecting, essentially continuous foot (8) that, at points appropriately distributed over its circumference, displays interruptions (7) forming the recesses on the container bottom (3).

4. Container according to one of Claims 1 to 3, **characterized in that** at least three stacking ribs (5) are provided.

5. Container according to one of Claims 1 to 4, **characterized in that** four stacking ribs (5) are provided, which are each arranged at an angle of 90° to the nearest adjacent stacking ribs (5), and the recesses (10) on the container bottom (3) are arranged similarly.

6. Container according to one of Claims 1 to 5, **characterized in that** the stacking ribs (5) extend from the container bottom (3).

7. Container according to one of Claims 1 to 5, **characterized in that** the stacking ribs (5) have a radial width corresponding to between one and three times the wall thickness of the container (1) in this area.

8. Container according to Claim 7, **characterized in that** the stacking ribs (5) have a radial width corresponding to between once and twice the wall thickness of the container (1) in this area.

## Revendications

1. Récipient (1) ayant une paroi (2) de récipient, un fond (3) de récipient, et une ouverture (4) de récipient, où la paroi (2) de récipient s'étend essentiellement de façon conique à partir du fond jusqu'à l'ouverture et la face interne de la paroi (2) du récipient présente des nervures d'empilage (5) orientées axialement, réparties autour de la circonférence, **caractérisé en ce que** la zone radialement externe de la face externe du fond (3) du récipient est munie d'au moins un évidement (10) qui, lors de l'empilage de plusieurs récipients (1) les uns dans les autres, peut être engagé par au moins une nervure d'empilage d'un récipient (1) situé au-dessous de celui-ci, fixant ainsi les récipients (1) en place de manière non rotative les uns par rapport aux autres.

2. Récipient selon la revendication 1, **caractérisé en ce que** la face externe du fond (3) du récipient est munie d'evidements (10) répartis autour de la circonférence conformément aux nervures d'empilage (5), qui peuvent être engagés chacun par une nervure d'empilage (5) d'un récipient (1) situé au-dessous, grâce à quoi les récipients (1) peuvent être fixés en place de manière à empêcher la rotation autour de l'axe du récipient.

3. Récipient selon la revendication 1 ou 2, **caractérisé en ce que** la zone radialement externe de la face externe du fond (3) du récipient affiche un pied (8) essentiellement continu en saillie axiale qui, à des points convenablement répartis sur sa circonférence, affiche des interruptions (8) formant les évidements sur le fond (3) du récipient.

4. Récipient selon l'une des revendications 1 à 3, **caractérisé en ce que** au moins trois nervures d'empilage (5) sont prévues.

5. Récipient selon l'une des revendications 1 à 4, **caractérisé en ce que** quatre nervures d'empilage (5) sont prévues, qui sont arrangées chacune à un angle de 90° aux nervures d'empilage (5) adjacentes les plus proches, et les évidements (10) sur le fond (3) du récipient sont arrangés de façon similaire.

6. Récipient selon l'une des revendications 1 à 5, **caractérisé en ce que** les nervures d'empilage (5) s'étendent à partir du fond (3) du récipient.

7. Récipient selon l'une des revendications 1 à 5, **caractérisé en ce que** les nervures d'empilage (5) ont une largeur radiale correspondant à entre une et trois fois l'épaisseur de la paroi du récipient (1) dans cette zone.

8. Récipient selon la revendication 8, **caractérisé en ce que** les nervures d'empilage (5) ont une largeur radiale correspondant à entre une et deux fois l'épaisseur de la paroi du récipient (1) dans cette zone.
